# FASCICULE DE BREVET EUROPEEN

(11) **EP 0 488 918 B1**
(45) Date de publication et mention de la délivrance du brevet: **16.06.1993**
(21) Numéro de dépôt: 91440097.3
(22) Date de dépôt: 21.11.1991
(51) Int. Cl.: A47B 13/00

(54) **Système de positionnement et de maintien d'un plateau de meuble sur son appui**
Halterung- und Positioniersystem für eine Möbelplatte auf ihrem Untersatz
Positioning and maintaining system for a furniture top on its support

(43) Date de publication de la demande: 03.06.1992
(73) Titulaire: STEELCASE STRAFOR (S.A.), F-67200 Strasbourg (FR)
(72) Inventeur: Fussler, Philippe, F-67000 Strasbourg (FR)
(74) Mandataire: Bossard, Jacques-René

(56) Documents cités:
- EP-A- 0 233 463
- CH-A- 676 785
- GB-A- 2 160 286

## Description

La présente invention concerne un nouveau mode de positionnement et de maintien en place d'un plan de travail horizontal sur un élément d'appui, et notamment du plateau d'un meuble de bureau sur le dessus d'un bloc dans lequel sont logés des tiroirs ou analogues, dans le cas où ce plateau et ce bloc constituent des éléments d'un système modulaire, tel que décrit par exemple dans le Brevet Européen N° 91440021.3 de la Déposante.

Dans un système de ce genre, il est usuel d'assurer le positionnement et le maintien en place d'un plateau sur son appui au moyen de couples téton/cuvette pratiqués respectivement dans le plateau et l'appui ou inversement, ou par des chevilles traversant complètement le plateau pour venir s'insérer dans un logement de l'appui.

Toutefois, l'un des avantages de ces systèmes étant la possibilité de retourner un plateau de forme angulaire, pour en inverser l'orientation et créer ainsi des formes immenses de plans de travail, cette faculté de retournement implique que le plateau possède des moyens de positionnement et/ou de maintien en place sur ses deux faces, ce qui unit à l'esthétique de l'ensemble puisque ceux de ces moyens qui ne sont pas utilisés demeurent visibles sur le dessus des plateaux.

Le problème est résolu selon l'invention telle que définie par les caractéristiques de la revendication 1. Des formes préférées d'exécution de l'invention font l'objet des revendications dépendantes.

L'invention vise un nouveau système assurant efficacement ce positionnement et ce maintien en place, et intervenant latéralement sur le champ du plateau, c'est à dire n'affectant pas ni l'une ni l'autre des faces du plan de travail qu'il constitue, quelle que soit son orientation.

A cet effet, la face supérieure du bloc d'appui présente un évidement de forme générale oblongue, constituant une lumière de verrouillage du type à baïonnette pour une plaque horizontale pivotante, comportant un rebord bombé vers l'intérieur se plaçant dans le prolongement du bord avant de ladite face supérieure, le plateau à positionner sur ladite face supérieure présentant une échancrure dans laquelle vient s'adapter ledit rebord bombé, ledit rebord et ladite échancrure présentant tous deux des alésages horizontaux se faisant face et dans lesquels vient se loger une cheville d'assemblage, la tête de cette cheville, mise en place, recouvrant exactement l'ouverture de ladite échancrure.

La plaque horizontale pivotante joue donc le rôle de pièce intermédiaire permettant, par son rebord, un positionnement précis du plateau sur son appui, et grâce à la cheville, le maintien en place de l'ensemble, sans aucune pièce apparente sur le dessus du plateau, quelle que soit son orientation.

Divers détails de ce système apparaîtront dans la description suivante, correspondant au dessin annexé, sur lequel:

La Fig. 1 est une coupe verticale d'un ensemble plateau-bloc d'appui assemblé au moyen du système selon l'invention, prise par l'axe de la cheville d'assemblage horizontale.

La Fig. 2 est une vue de dessus du même ensemble, la cheville étant en place.

La Fig. 2′ est une vue semblable à la Fig. 2, la cheville étant enlevée.

La Fig. 3 montre la plaque d'assemblage pivotante seule.

La Fig. 4 montre la cheville seule.

Dans toutes les figures, les mêmes références numériques désignent les mêmes éléments.

Le problème à résoudre était le positionnement et le maintien en place d'un plateau horizontal P sur la face supérieure horizontale F d'un bloc d'appui A, sans pièce apparente sur la surface du plateau P.

Pour résoudre ce problème, l'invention consiste à utiliser une pièce intermédiaire (1), comportant une semelle horizontale (2) et un rebord (3). Cette pièce vient s'immobiliser sur la face F grâce à une plaque d'allure circulaire (4) comportant des oreilles (5), solidaire au dessous de la semelle (2), et venant se placer dans une lumière (6) de la face F, ayant le même profil, mais décalé d'une rotation de 90°. La pièce (1) peut donc être mise en place dans la face F, le rebord (3) étant alors perpendiculaire au bord (7) de la face F, puis immobilisé en place par rotation de 90°, ledit rebord (3) venant alors se placer dans le prolongement dudit bord (7), pour être prête à jouer son rôle.

A cet effet, le plateau P présente sur son bord (10) destiné à venir ce placer parallèlement au bord (7) de la face F, une échancrure (11), dont la forme correspond à une portion bombée vers l'intérieur (12) du rebord (3). La mise en concordance du bombé (12) dans l'échancrure (11) assure donc déjà le positionnement correct du plateau P sur le bloc d'appui A.

Le maintien en place proprement dit est obtenu au moyen d'une cheville (20) venant s'insérer dans des alésages (21) et (22), pratiqués en alignement respectivement dans le rebord bombé (12) et dans le fond de l'échancrure (11) du plateau P.

La tête de cette cheville (20) se présente sous la forme d'une plaque verticale (23) et d'un rebord horizontal (24) dont la forme et les dimensions correspondent exactement à celles de l'échancrure (11). De cette sorte, quand la cheville (20) est enfoncée à travers les alésages (21) et (22), d'une part le maintien en place du plateau P est assuré sur le bloc d'appui A, dans la position souhaitée, et d'autre part, les seuls éléments visuels visibles du système d'assemblage séduis sur le champ du plateau P sont complètement dissimulés par la tête (25 - 24).

Les objectifs principaux de l'invention sont donc atteints.

Des perfectionnements de détail peuvent encore lui être apportés.

Ainsi l'extrémité de la cheville (20) peut être fendue longitudinalement (25) et en est légèrement écartée, pour assurer une meilleure immobilisation de cette cheville en place, donc de l'ensemble.

De même, l'orifice extérieur de l'alésage (21) peut être légèrement fendu (non représenté) pour créer une sorte de butée au moment de l'extraction vers le haut du plateau P.

Pour compenser éventuellement l'épaisseur de la pièce d'assemblage (1) entre la face inférieure du plateau P et la face supérieure F du bloc d'appui A, il peut être prévu des cales (26) réparties de façon appropriées sur la face F.

Bien entendu, pour améliorer en l'esthétique de l'ensemble, en dissimulant au mieux le système d'assemblage, les faces extérieures de la plaque (23) et du rebord (24) ont un état de surface et une couleur aussi semblables que possible à ceux du reste du plateau P, de manière à créer le minimum de discontinuité dans la zone correspondante dudit panneau P.

Enfin, selon une autre caractéristique encore de l'invention, des moyens additionnels sont prévus pour assurer le positionnement précis de la pièces d'assemblage (1) sur la face F, au moment de la rotation de 90° précités puisque, en fait, l'assemblage du type à baïonnette de la plaque (4) dans la lumière (6) n'assure pas un positionnement réel en rotation, qui ne résulte que de la coopération de la position bombée (12) avec l'échancrure (11) du plateau P, ce qui peut être insuffisant notamment dans le cas d'un plateau P de grande longueur.

Les moyens additionnels consistent en un couple bossage/cuvette pratiqués respectivement dans le dessous de la semelle (2) et dans la face F, comme illustré schématiquement en (27/28) sur la Fig. 1, ce couple étant placé de manière qu'une face en concordance, la semelle (2) est exactement perpendiculaire au bord extérieur (10) du plateau P et au bord extérieur de la face F.

Le caractère amovible de la plaque (1) permet de la placer dans plusieurs positions différentes sur une face F, dans le cas où cette face est de grandes dimensions, ce qui permet d'y placer le plateau P dans différentes positions.

Dans le cas d'une face F de plus petites dimensions, la plaque (1) peut être moulée en une seule pièce avec cette face F.

## Revendications

1. Système destiné à assurer à la fois le positionnement et le maintien en place d'un plateau P de meuble de bureau sur la face supérieure F d'un bloc d'appui A, caractérisé en ce qu'il consiste d'une part en une pièce d'assemblage 1 en équerre, un côté 2 de cette équerre ayant la forme d'une semelle horizontale s'enclenchant dans ladite face supérieure, et l'autre côté 3 de cette équerre ayant la forme d'une portion de cylindre vertical 12, dont les dimensions correspondent à celles d'une échancrure 11 pratiquée dans le champ 10 dudit plateau, et d'autre part en une cheville d'immobilisation 20, traversant deux alésages horizontaux 21, 22 pratiqués de manière à se trouver dans le prolongement l'un dans l'autre respectivement dans le fond de ladite échancrure du plateau et dans ladite portion de cylindre, la tête de ladite cheville ayant la forme d'une équerre dont les deux ailes 23, 24 ont la forme et les dimensions de ladite échancrure 11, de manière à obturer celle-ci quand ladite cheville réunit ensemble ledit plateau, ladite pièce d'assemblage, et par suite le bloc d'appui, les pièces de ce système n'affectant ni l'une ni l'autre des faces dudit plateau, ce qui permet la réversibilité de ce dernier.

2. Système selon la revendication 1, caractérisé en ce que, en vue de l'enclenchement de ladite semelle horizontale 2 avec ladite face supérieure F du bloc d'appui A, ladite semelle porte sous sa face inférieure une plaque circulaire 4 comportant au moins un ergot 5 excentré et ladite face supérieure F comporte une lumière 6 de dimensions sensiblement égales, l'enclenchement de ladite plaque circulaire dans ladite lumière étant du type baïonnette et se faisant, quand la rotation de ladite plaque amène ladite pièce d'assemblage en position définitive.

3. Système selon les revendications 1 et 2, caractérisé en ce que le positionnement en rotation de la pièce d'assemblage est obtenu par coopération d'un couple bossage/cuvette 27, 28 pratiqués respectivement dans la face inférieure de la semelle et dans la face supérieure du bloc d'appui, cette coopération correspondant à la position correcte de ladite pièce d'assemblage.

4. Système selon l'une des revendications 1 à 3, caractérisé en ce que ladite pièce d'assemblage est fixe, par exemple moulée en une seule pièce avec ladite face supérieure du bloc d'appui.

5. Système selon l'une des revendications précédentes, caractérisé en ce que l'extrémité de ladite cheville est fendue 25 et dilatée de manière à assurer son maintien en place une fois enfoncée.

## Patentansprüche

1. System, das dazu bestimmt ist, auf einmal das Positionieren sowie das Festhalten einer Platte P eines Büromöbelstücks an ihrem Ort auf der oberen Fläche F einer Auflagereinheit A zu gewährleisten, dadurch gekennzeichnet, daß es einerseits aus einem Teil in Form eines Verbindungswinkelstücks 1, wobei ein Schenkel 2 dieses Winkelstücks die Gestalt einer horizontalen Unterlegplatte hat, die sich in die genannte Oberfläche einklinkt, und der andere Schenkel 3 dieses Winkelstücks die Gestalt eines Teils eines vertikalen Zylinders 12 hat, dessen Abmessungen denjenigen eines in die Schmalseite 10 der besagten Platte eingearbeiteten Ausschnitts 11 entspricht, und andererseits aus einem Verriegelungszapfen 20, der zwei horizontale Bohrungen 21, 22 durchsetzt, die derart ausgebildet sind, daß sie sich in ihrer wechselseitigen Verlängerung zueinander jeweils im Boden des erwähnten Ausschnitts der Platte und in dem erwähnten Zylinderteil befinden, besteht, wobei der Kopf des besagte Zapfens die Form eines Winkelstücks hat, dessen zwei Schenkel 22, 23 die Gestalt sowie die Abmessungen des erwähnten Ausschnitts 11 in der Weise besitzen, um diesen zu verschließen, wenn der besagte Zapfen die Gesamtheit aus der genannten Platte, dem erwähnten Verbindungsstück und als Folge die Auflagereinheit verbindet, wobei keines der beiden Bauteile dieses Systems die Flächen der genannten Platte beeinträchtigt, was die Umkehrbarkeit der letzteren zuläßt.

2. System nach Anspruch 1, dadurch gekennzeichnet, daß im Hinblick auf das Einklinken der erwähnten horizontalen Unterlegplatte 1 in die genannte obere Fläche F der Auflagereinheit A die erwähnte Unterlegplatte unter ihrer unteren Fläche eine kreisförmige Scheibe 4 trägt, welche wenigstens eine außermittige Nase 5 besitzt, und die genannte obere Fläche F eine Öffnung 6 mit im wesentlichen gleichen Abmessungen aufweist, wobei die Einklinkverbindung der besagten kreisförmigen Scheibe in die genannte Öffnung vom Typ eines Bajonettverschlusses ist und erfolgt, wenn die Drehung der besagten Scheibe das erwähnte Verbindungsstück in eine bestimmte Position bringt.

3. System nach den Ansprüchen 1 und 2, dadurch gekennzeichnet, daß die Einstellung im Drehen des Verbindungsstücks durch Zusammenwirken eines Paares 27, 28 aus einer Vertiefung und Erhöhung erfolgt, von denen eine in der unteren Fläche der Unterlegplatte und eine in der oberen Fläche der Auflagereinheit angebracht ist, wobei dieses Zusammenwirken der korrekten Position des erwähnten Verbindungsstücks entspricht.

4. System nach einem der Ansprüche 1 bis 3, dadurch gekennzeichnet, daß das erwähnte Verbindungsstück fest ist, beispielsweise in einem einzigen Stück mit der genannten oberen Fläche der Auflagereinheit geformt ist.

5. System nach einem der vorhergehenden Ansprüche, dadurch gekennzeichnet, daß das äußerste Ende des besagten Zapfens mit einem Schlitz 25 versehen und derart erweitert ist, um sein Festhalten am Platz, wenn er einmal eingetrieben ist, zu gewährleisten.

## Claims

1. System designed both to position and to hold in place the top P of a piece of office furniture on the top face F of a support block A, characterised in that it consists on the one hand of a right-angled fixing piece 1, one side 2 of this right angle having the form of a horizontal sole plate engaging in the said top face, and the other side 3 of this right angle having the form of a portion of a vertical cylinder 12, the dimensions of which correspond to those of a cut-out 11 made in the edge 10 of the said top, and on the other hand of a locking peg 20 passing through two horizontal bores 21, 22 made so as to be located in line with each other respectively in the back end of the said cut-out in the top and in the said portion of a cylinder, the head of the said peg having the form of a right-angled piece, the two wings of which 23, 24 have the form and dimensions of the said cut-out 11, so as to close it off when the said peg connects together the said top, the said fixing piece and consequently the support block, the components of this system not affecting either face of the said top, which enables the latter to be reversed.

2. System according to Claim 1, characterised in that, for the purpose of engaging the said horizontal sole plate 2 with the said top face F of the support block A, the said sole plate bears, underneath its bottom face, a circular plate 4 having at least one eccentric snug 5, and the said top face F includes an aperture 6 of approximately equal dimensions, the engagement of the said circular plate in the said aperture being of the bayonet type and being effected when the rotation of the said plate brings the said fixing piece into the final position.

3. System according to Claims 1 and 2, characterised in that the positioning of the fixing piece with respect to rotation is obtained by the interaction of a pair of projections and dishes 27, 28 made respectively in the bottom face of the sole plate and top face of the support block, this interaction corresponding to the correct position of the said fixing piece.

4. System according to one of Claims 1 to 3, characterised in that the said fixing piece is fixed, for example moulded in a single piece with the said top face of the support block.

5. System according to one of the preceding claims, characterised in that the end of the said peg is cleft 25 and expanded so as to ensure that it is held in place once pushed in.
